# EUROPÄISCHE PATENTSCHRIFT

(11) **EP 3 007 987 B1**
(45) Veröffentlichungstag und Bekanntmachung des Hinweises auf die Patenterteilung: **02.08.2017**
(21) Anmeldenummer: 14734738.9
(22) Anmeldetag: 06.06.2014
(51) Int. Cl.: B65D 33/16, B65D 33/22, B65D 33/34

(54) **VERSANDBEUTEL, INSBESONDERE SICHERHEITSBEUTEL**
SHIPPING BAG, IN PARTICULAR SECURITY BAG
SACHET D'EXPÉDITION, NOTAMMENT SACHET DE SÉCURITÉ

(30) Priorität: 10.06.2013 DE 102013009628
(43) Veröffentlichungstag der Anmeldung: 20.04.2016
(73) Patentinhaber: Anton Debatin GmbH Werk für werbende Verpackung, D-76646 Bruchsal (DE)
(72) Erfinder: WILHELM, Jürgen, 77855 Achern (DE)
(74) Vertreter: Lichti - Patentanwälte Partnerschaft mbB
(86) Internationale Anmeldenummer: PCT/EP2014/001545
(87) Internationale Veröffentlichungsnummer: WO 2014/198400

(56) Entgegenhaltungen:
- EP-A1- 1 977 977
- WO-A1-01/04014
- US-A- 5 918 983

## Beschreibung

Die Erfindung betrifft einen Versandbeutel, insbesondere einen Sicherheitsbeutel aus Kunststoff mit einem durch eine Zugangsöffnung zugänglichen Innenraum und einem Verschlusselement, das mit einer Klebstoffschicht versehen ist, wobei das Verschlusselement mittels der Klebstoffschicht so auf der Zugangsöffnung anbringbar ist, dass diese verschlossen ist, wobei ein 1. Thermo-Indikator vorgesehen ist, der bei Erhöhung der Umgebungstemperatur auf einen Wert oberhalb eines 1. Grenzwertes einen Farbumschlag zeigt, und wobei ein 2. Thermo-Indikator vorgesehen ist, der bei Absenkung der Umgebungstemperatur auf einen Wert unterhalb eines 2. Grenzwertes einen Farbumschlag zeigt.

Ein derartiger Versand- oder Sicherheitsbeutel, wie er in der WO01/04014 A1 beschrieben ist, dient zur Aufnahme von wertvollen Gegenständen, die durch einen unbefugten Benutzer nicht unbemerkt entnommen oder auch nur angefasst werden sollen. Im Folgenden wird beispielhaft davon ausgegangen, dass der Versand- oder Sicherheitsbeutel zum Transport von Geld verwendet wird.

Nachdem ein vorbestimmter Geldbetrag in den Versand- oder Sicherheitsbeutel hineingelegt ist, wird dieser dicht verschlossen. Zu diesem Zweck ist ein Verschlusselement beispielsweise in Form eines laschenartigen Verschlussstreifens aus Kunststoff vorgesehen, der auf seiner einen Seite eine Klebstoffschicht trägt, die im unbenutzten Zustand des Versand- oder Sicherheitsbeutels mit einer Abdeckung abgedeckt ist. Zum Verschließen des Versand- oder Sicherheitsbeutels zieht der Benutzer die Abdeckung von der Klebstoffschicht ab und setzt den Verschlussstreifen mit der die Klebstoffschicht tragenden Seite so auf die Zugangsöffnung auf, dass diese vollständig verschlossen ist.

Es ist aus der WO 96/04177 A1 bekannt, Manipulationen an dem Versand- oder Sicherheitsbeutel und insbesondere an den Verschlussstreifen durch Sicherheitsindikatoren anzuzeigen. Ein Versuch des nachträglichen Abziehens des Verschlussstreifens wird beispielsweise dadurch angezeigt, dass sich dabei eine vorher aufgebrachte Farbschicht löst, die ein Signalwort erscheinen lässt. Der Versuch einer mechanischen Beschädigung des Versand- oder Sicherheitsbeutels oder des Verschlussstreifens kann somit an der Zerstörungsstelle sichtbar gemacht werden.

Es ist auch bekannt, dass unbefugte Personen versuchen, durch Aufbringen von Wärme beispielsweise mittels eines Heißluftgebläses die Klebewirkung des Klebstoffs so weit zu verringern, dass der Verschlussstreifen sich von dem Versand- oder Sicherheitsbeutel löst. Um dies sichtbar zu machen, kann der 1. Thermo-Indikator nahe der Durchgangsöffnung vorgesehen sein, der bei einer übermäßigen Erwärmung auf eine Umgebungstemperatur oberhalb eines 1. Grenzwertes einen Farbumschlag zeigt.

Es ist auch sinnvoll, eine Manipulation anzuzeigen, bei der die Umgebungstemperatur übermäßig abgesenkt wird, indem beispielsweise ein Kältespray aufgebracht wird. Eine übermäßige Temperaturabsenkung macht den Klebstoff spröde und verringert dessen Adhäsionskraft wesentlich. Dies wird deutlich angezeigt, indem der 2. Thermo-Indikator einen Farbumschlag vorzugsweise auf eine deutlich sichtbare Farbe wie Rot oder Orange zeigt.

Auf diese Weise wird bei dem Versand- oder Sicherheitsbeutel eine übermäßige Abweichung der Umgebungstemperatur nach oben (Erwärmung) oder nach unten (Abkühlung) deutlich und zuverlässig angezeigt, so dass eine entsprechende Manipulation sofort erkannt wird.

Sinnvollerweise ist der Farbumschlag des 2. Thermo-Indikators, der eine Absenkung der Umgebungstemperatur auf einen Wert unterhalb des 2. Grenzwertes anzeigt, irreversibel, d.h. auch durch nachträgliche Erhöhung der Umgebungstemperatur auf einen Wert oberhalb des 2. Grenzwertes kann der Farbumschlag nicht wieder rückgängig gemacht werden. Auf diese Weise kann eine versuchte Manipulation an dem Versand- oder Sicherheitsbeutel auch nach längerer Zeit noch zuverlässig erkannt werden.

In der Praxis hat es sich jedoch als sehr schwierig er-wiesen, einen entsprechenden 2. Thermo-Indikator mit einem irreversiblen Farbumschlag herzustellen. Ein entsprechender Thermo-Indikator ist teuer und in der Anwendung unzuverlässig, so dass keine Sicherheit gegeben ist, dass ein Manipulationsversuch zuverlässig angezeigt wird.

Der Erfindung liegt die Aufgabe zugrunde, einen Versand- oder Sicherheitsbeutel zu schaffen, der eine versuchte Manipulation am Verschluss mittels Absenkung der Umgebungstemperatur zuverlässig anzeigt.

Diese Aufgabe wird durch einen Versand- oder Sicherheitsbeutel mit den Merkmalen des Anspruchs 1 gelöst. Dabei ist vorgesehen, dass der Farbumschlag des 1. Thermo-Indikators irreversibel ist und einen 2. Thermo-Indikator zu verwenden, dessen Farbumschlag reversibel ist. Der 2. Thermo-Indikator besitzt bei Erhöhung der Umgebungstemperatur auf einen Wert oberhalb eines 3. Grenzwertes wieder seine ursprüngliche Farbe, wobei der 3. Grenzwert größer oder gleich dem 1. Grenzwert des 1. Thermo-Indikators ist.

Wenn die Umgebungstemperatur im Falle einer Manipulation beispielsweise mittels eines Kältesprays auf einen Wert unterhalb des 2. Grenzwertes verringert wird, wechselt der 2. Thermo-Indikator seine Farbe beispielsweise von Gelb in Rot oder Orange. Ein entsprechender Farbumschlag kann beispielsweise bei -20°C erfolgen.

Wenn das Kältespray nicht mehr einwirkt, nimmt der 2. Thermo-Indikator im Laufe der Zeit die Temperatur der umgebenden Atmosphäre bzw. die Raumtemperatur an. Dabei behält er üblicherweise noch seinen Farbumschlag bei. Erst wenn die Umgebungstemperatur im Bereich des 2. Thermo-Indikators oberhalb des 3. Grenzwertes liegt, wechselt der 2. Thermo-Indikator wieder seinen Farbumschlag von Rot oder Orange zurück in seine ursprüngliche gelbe Farbe. Da der 3. Grenzwert größer oder gleich dem 1. Grenzwert des 1. Thermo-Indikators ist, wechselt der 1. Thermo-Indikator vorher oder gleichzeitig ebenfalls seine Farbe in irreversibler Form, so dass dann auf diese Weise die Manipulation zuverlässig angezeigt wird. Obwohl der Farbumschlag des 2. Thermo-Indikators reversibel ist, ist durch das Zusammenwirken mit dem 1. Thermo-Indikator sichergestellt, dass eine übermäßige Absenkung der Umgebungstemperatur auf einen Wert unterhalb des 2. Grenzwertes zuverlässig auch dann angezeigt wird, wenn die Umgebungstemperatur anschließend wieder erhöht wird.

Dabei ist der Farbumschlag des 1. Thermo-Indikators bei Erhöhung der Umgebungstemperatur auf einen Wert oberhalb des 1. Grenzwertes irreversibel, d.h. der Farbumschlag bleibt auch erhalten, wenn die Umgebungstemperatur anschließend wieder auf einen Wert unterhalb des 1. Grenzwertes abgesenkt wird.

Es hat sich als sinnvoll erwiesen, wenn der 1. Grenzwert im Bereich von +40°C bis +80°C und vorzugsweise im Bereich von +50°C bis +70°C und insbesondere bei +60°C liegt.

Es hat sich auch als sinnvoll erwiesen, wenn der 2. Grenzwert im Bereich von -5°C bis -45°C und vorzugsweise im Bereich von -15°C bis -35°C und insbesondere bei -20°C liegt.

Für den 3. Grenzwert hat es sich als sinnvoll erwiesen, wenn dieser im Bereich von +50°C bis +90°C und vorzugsweise im Bereich von +60°C bis +80°C und insbesondere bei +70°C liegt.

Der 1. Thermo-Indikator und/oder der 2. Thermo-Indikator kann als separates Element an dem Versand- oder Sicherheitsbeutel und/oder dem Verschlusselement angebracht sein. In bevorzugter Ausgestaltung der Erfindung ist jedoch vorgesehen, dass der 1. Thermo-Indikator und/oder der 2. Thermo-Indikator direkt in die Klebstoffschicht integriert ist.

In Weiterbildung der Erfindung kann vorgesehen sein, dass der 1. Thermo-Indikator und/oder der 2. Thermo-Indikator in den die Klebstoffschicht bildenden Klebstoff integriert ist, indem diesem beispielsweise eine Komponente beigemischt ist, die bei übermäßiger Wärmeeinwirkung und/oder bei übermäßiger Kälteeinwirkung mit einem Farbumschlag in genannter Weise reagiert. Die Komponente kann dem Klebstoff in einen Anteil von 5% bis 25% und insbesondere in einem Anteil von 10% bis 15% beigemischt sein.

Es hat sich bewährt, wenn das Verschlusselement ein Verschlussstreifen ist, der mittels der Klebschicht auf einen die Zugangsöffnung bildenden Schlitz des Sicherheitsbeutels aufgebracht wird. Dabei kann das Verschlusselement bzw. der Verschlussstreifen ein von der Kunststofffolie des Sicherheitsbeutels unabhängiges, separates Bauteil sein, alternativ ist jedoch auch möglich, dass das Verschlusselement bzw. der Verschlussstreifen von einem Abschnitt der den Sicherheitsbeutel bildenden Kunststofffolie gebildet ist und somit integrierter, einstückiger Bestandteil des Sicherheitsbeutels ist.

Weitere Einzelheiten und Merkmale der Erfindung sind aus der folgenden Beschreibung von Ausführungsbeispielen unter Bezugnahme auf die Zeichnung ersichtlich.

Es zeigen:
- Fig. 1: eine schematische Darstellung eines Versand- oder Sicherheitsbeutels gemäß einer 1. Ausführungsform,
- Fig. 2: eine schematische Temperaturskala mit beispielhaften Grenzwerten.
- Fig. 3: eine schematische Darstellung eines Versand- oder Sicherheitsbeutels gemäß einer 2. Ausführungsform und
- Fig. 4: eine schematische Darstellung eines Versand- oder Sicherheitsbeutels gemäß einer 3. Ausführungsform in offenem und geschlossenem Zustand.

Figur 1 zeigt in schematischer Darstellung einen Querschnitt durch die Komponenten eines Versand- oder Sicherheitsbeutels 10. Der Versand- oder Sicherheitsbeutel 10 besteht aus einer unteren Lage 11 und einer oberen Lage 12 einer Kunststofffolie, die in bekannter Weise miteinander verbunden sind und zwischen sich einen Innenraum 14 bilden, der nur über eine schlitzartige Zugangsöffnung 13 zugänglich ist. Unmittelbar neben der Zugangsöffnung 13 ist an der oberen Lage 12 des Versand- oder Sicherheitsbeutels ein 1. Thermo-Indikator 17 beispielsweise in Form einer außenseitig aufgespritzten oder aufgedruckten Farbschicht angebracht, der bei Erhöhung der Umgebungstemperatur auf einen Wert oberhalb eines 1. Grenzwertes von +60°C einen irreversiblen Farbumschlag zeigt.

Neben dem 1. Thermo-Indikator 17 ist an der oberen Lage 12 des Versand- oder Sicherheitsbeutels 10 auch ein 2. Thermo-Indikator 18 vorgesehen, der bei Absenkung der Umgebungstemperatur auf einen Wert unterhalb eines 2. Grenzwertes von beispielsweise -20°C einen irreversiblen oder einen reversiblen Farbumschlag zeigt.

Um die Zugangsöffnung 13 zu verschließen, ist ein Verschlusselement 21 beispielsweise in Form eines Verschlussstreifens 15 aus Kunststoff vorgesehen, der auf einer einen Seite mit einer Klebstoffschicht 16 überzogen ist. Die Klebstoffschicht 16 ist mit einer bandartigen Abdeckung 19 abgedeckt, die von einem Benutzer abgezogen werden kann, wie dies durch den Pfeil A angedeutet ist.

Um die Zugangsöffnung 13 zu verschließen, zieht der Benutzter die Abdeckung 19 ab und drückt den Verschlussstreifen 15 mit der Klebstoffschicht 16 so auf die Zugangsöffnung 13, dass diese vollständig überdeckt ist. Dabei werden auch der 1. Thermo-Indikator 17 und der 2. Thermo-Indikator 18 abgedeckt, so dass sie vor einer äußeren chemischen Manipulation geschützt sind.

Figur 2 zeigt eine schematische Temperaturskala mit beispielhaften Grenzwerten. Der 1. Grenzwert des 1. Thermo-Indikators liegt im dargestellten Ausführungsbeispiel bei +60°C. Der 2. Grenzwert des 2. Thermo-Indikators liegt bei -20°C. Wenn die Umgebungstemperatur im Bereich der Thermo-Indikatoren auf einen Wert von mehr als +60°C, d.h. auf einen Wert oberhalb des 1. Grenzwertes des 1. Thermo-Indikators erhöht wird, zeigt dieser einen irreversiblen Farbumschlag, so dass diese Manipulation zuverlässig angezeigt ist.

Wenn die Umgebungstemperatur auf weniger als -20°C, d.h. auf einen Wert unterhalb des 2. Grenzwertes des 2. Thermo-Indikators abgesenkt wird, zeigt dieser ebenfalls einen Farbumschlag. Wenn dieser Farbumschlag irreversibel ist, kann er auch nach längerer Zeit noch zuverlässig erkannt werden.

Wenn der Farbumschlag des 2. Thermo-Indikators jedoch reversibel ist, ist der 2. Thermo-Indikator so ausgestaltet, dass er erst dann wieder seine ursprüngliche Farbe annimmt, wenn die Umgebungstemperatur auf einen Wert oberhalb eines 3. Grenzwertes ansteigt, der größer oder gleich dem 1. Grenzwert des 1. Thermo-Indikators ist und im dargestellten Ausführungsbeispiel bei +70°C liegt.

Wenn die Umgebungstemperatur des 2. Thermo-Indikators auf einen Wert von weniger als -20°C verringert wurde, zeigt der 2. Thermo-Indikator einen Farbumschlag beispielsweise von Gelb nach Rot. Wenn die Umgebungstemperatur des 2. Thermo-Indikators dann wieder erhöht wird, bleibt der Farbumschlag, d.h. das rote Erscheinungsbild zunächst erhalten, bis die Umgebungstemperatur einen Wert von mehr als +70°C, d.h. oberhalb des 3. Grenzwertes besitzt. In diesem Fall nimmt der 2. Thermo-Indikator wieder seine ursprüngliche gelbe Farbe an. Da der 3. Grenzwert jedoch oberhalb des 1. Grenzwerts des 1. Thermo-Indikators liegt, zeigt dieser bei Erreichen des 1. Grenzwertes von +60°C einen irreversiblen Farbumschlag, so dass die Manipulation auch dann zuverlässig angezeigt wird, wenn der 2. Thermo-Indikator nur einen reversiblen Farbumschlag zeigt.

Figur 3 zeigt ein Ausführungsbeispiel, das dem Ausführungsbeispiel gemäß Figur 1 sehr ähnlich ist und sich nur davon unterscheidet, dass sowohl der 1. Thermo-Indikator 17 als auch der 2. Thermo-Indikator 18 in die Klebstoffschicht 16 integriert und insbesondere dem die Klebstoffschicht bildenden Klebstoff beigemischt sind.

Bei den in den Figuren 1 und 3 dargestellten Ausführungsbeispielen ist das Verschlusselement 21 bzw. der Verschlussstreifen 15 immer als separates Bauteil ausgestaltet, das über die Klebstoffschicht 16 mit der den Sicherheitsbeutel 10 bildenden Kunststofffolie verbunden wird. In Figur 4 ist ein weiteres Ausführungsbeispiel dargestellt, das sich dadurch auszeichnet, dass das Verschlusselement 21 in Form eines Verschlussstreifens 15 als integrierter, einstückiger Bestandteil der den Sicherheitsbeutel 10 bildenden Kunststofffolie ausgestaltet ist. Zu diesem Zweck überragt die obere Lage 12 der Kunststofffolie die untere Lage 11 um einen den Verschlussstreifen 15 bildenden Abschnitt 20. In diesem Abschnitt 20 ist die Klebstoffschicht 16 aufgebracht, die durch die Abdeckung 19 abgedeckt ist. Zum Verschließen der Zugangsöffnung 13, neben der der 1. Thermo-Indikator 17 angeordnet ist, wird die Abdeckung 19 entfernt und der überstehende Abschnitt 20 mit der Klebstoffschicht 16 so umgeschlagen, dass die Klebstoffschicht 16 außenseitig auf der Zugangsöffnung 13 und dem 1. Thermo-Indikator 17 zu liegen kommt, wie es in Figur 4 auf der rechten Darstellung zu sehen ist. Der 2. Thermo-Indikator 18 ist dabei in die Klebstoffschicht 16 integriert.

## Patentansprüche

1. Versand- oder Sicherheitsbeutel (10) aus Kunststoff mit einem durch eine Zugangsöffnung (13) zugänglichen Innenraum (14) und einem Verschlusselement (21), das mit einer Klebstoffschicht (16) versehen ist, wobei das Verschlusselement (21) mittels der Klebstoffschicht (16) so auf der Zugangsöffnung (13) anbringbar ist, dass diese verschlossen ist, wobei ein 1. Thermo-Indikator (17) vorgesehen ist, der bei Erhöhung der Umgebungstemperatur auf einen Wert oberhalb eines 1. Grenzwertes einen Farbumschlag zeigt, und wobei ein 2. Thermo-Indikator (18) vorgesehen ist, der bei Absenkung der Umgebungstemperatur auf einen Wert unterhalb eines 2. Grenzwertes einen Farbumschlag zeigt, **dadurch gekennzeichnet, dass** der Farbumschlag des 1. Thermo-Indikators (17) irreversibel ist, dass der Farbumschlag des 2. Thermo-Indikators (18) reversibel ist und dass der 2. Thermo-Indikator (18) bei Erhöhung der Umgebungstemperatur auf einen Wert oberhalb eines 3. Grenzwertes wieder seine ursprüngliche Farbe besitzt, wobei der 3. Grenzwert größer oder gleich dem 1. Grenzwert ist.

2. Versand- oder Sicherheitsbeutel nach Anspruch 1, **dadurch gekennzeichnet, dass** der 1. Grenzwert im Bereich von +40°C bis +80°C liegt.

3. Versand- oder Sicherheitsbeutel nach Anspruch 2, **dadurch gekennzeichnet, dass** der 1. Grenzwert im Bereich von +50°C bis +70°C und insbesondere bei +60°C liegt.

4. Versand- oder Sicherheitsbeutel nach einem der Ansprüche 1 bis 3, **dadurch gekennzeichnet, dass** der 2. Grenzwert im Bereich von -5°C bis -45°C liegt.

5. Versand- oder Sicherheitsbeutel nach Anspruch 4, **dadurch gekennzeichnet, dass** der 2. Grenzwert im Bereich von -15°C bis -35°C und insbesondere bei -20°C liegt.

6. Versand- oder Sicherheitsbeutel nach einem der Ansprüche 1 bis 5, **dadurch gekennzeichnet, dass** der 3. Grenzwert im Bereich von +50°C bis +90°C liegt.

7. Versand- oder Sicherheitsbeutel nach Anspruch 6, **dadurch gekennzeichnet, dass** der 3. Grenzwert im Bereich von +60°C bis +80°C und insbesondere bei +70°C liegt.

8. Versand- oder Sicherheitsbeutel nach einem der Ansprüche 1 bis 7, **dadurch gekennzeichnet, dass** der 1. Thermo-Indikator (17) und/oder der 2. Thermo-Indikator (18) in die Klebstoffschicht (16) integriert ist.

9. Versand- oder Sicherheitsbeutel nach einem der Ansprüche 1 bis 8, **dadurch gekennzeichnet, dass** der 1. Thermo-Indikator (17) und/oder der 2. Thermo-Indikator (18) in den die Klebstoffschicht (16) bildenden Klebstoff integriert ist.

10. Versand- oder Sicherheitsbeutel nach einem der Ansprüche 1 bis 9, **dadurch gekennzeichnet, dass** das Verschlusselement (21) ein Verschlussstreifen (15) ist.

11. Versand- oder Sicherheitsbeutel nach einem der Ansprüche 1 bis 10, **dadurch gekennzeichnet, dass** das Verschlusselement (21) einstückiger Bestandteil des Versand- oder Sicherheitsbeutel ist.

12. Versand- oder Sicherheitsbeutel nach einem der Ansprüche 1 bis 10, **dadurch gekennzeichnet, dass** das Verschlusselement (21) ein separates Bauteil ist.

## Claims

1. Shipping or security bag (10) of plastic comprising an interior space (14), which is accessible through an access opening (13), and a closure element (21), which is provided with an adhesive layer (16), wherein the closure element (21) can be attached to the access opening (13) by means of the adhesive layer (16) in such a way that the access opening is closed, wherein a first thermal indicator (17) is provided, which exhibits a colour change when the ambient temperature rises to a value above a first limit value, and wherein a second thermal indicator (18) is provided, which exhibits a colour change when the ambient temperature falls to a value below a second limit value, **characterized in that** the colour change of the first thermal indicator (17) is irreversible, **in that** the colour change of the second thermal indicator (18) is reversible and **in that** the' second thermal indicator (18) resumes its original colour when the ambient temperature rises to a value above a third limit value, wherein the third limit value is greater than or equal to the first limit value.

2. Shipping or security bag according to Claim 1, **characterized in that** the first limit value lies in the range from +40°C to +80°C.

3. Shipping or security bag according to Claim 2, **characterized in that** the first limit value lies in the range from +50°C to +70°C and is in particular +60°C.

4. Shipping or security bag according to one of Claims 1 to 3, **characterized in that** the second limit value lies in the range from -5°C to -45°C.

5. Shipping or security bag according to Claim 4, **characterized in that** the second limit value lies in the range from -15°C to -35°C and is in particular -20°C.

6. Shipping or security bag according to one of Claims 1 to 5, **characterized in that** the third limit value lies in the range from +50°C to +90°C.

7. Shipping or security bag according to Claim 6, **characterized in that** the third limit value lies in the range from +60°C to +80°C and is in particular +70°C.

8. Shipping or security bag according to one of Claims 1 to 7, **characterized in that** the first thermal indicator (17) and/or the second thermal indicator (18) is integrated in the adhesive layer (16).

9. Shipping or security bag according to one of Claims 1 to 8, **characterized in that** the first thermal indicator (17) and/or the second thermal indicator (18) is integrated in the adhesive forming the adhesive layer (16).

10. Shipping or security bag according to one of Claims 1 to 9, **characterized in that** the closure element (21) is a closure strip (15).

11. Shipping or security bag according to one of Claims 1 to 10, **characterized in that** the closure element (21) is an integral part of the shipping or security bag.

12. Shipping or security bag according to one of Claims 1 to 10, **characterized in that** the closure element (21) is a separate component.

## Revendications

1. Sachet d'expédition ou de sécurité (10) en matière plastique avec un espace intérieur (14) accessible par une ouverture d'accès (13) et avec un élément de fermeture (21) pourvu d'une couche de colle (16), l'élément de fermeture (21) étant fermé de telle sorte à l'aide de la couche de colle (16) qu'il peut être ramené contre l'ouverture d'accès (13), que celle-ci est fermée, sachant qu'un 1^{er} thermo-indicateur (17) est prévu indiquant, en cas d'accroissement de la température ambiante jusqu'à une valeur dépassant une 1^{ère} valeur limite, un virage de couleur et qu'un 2^{ème} thermo-indicateur (18) est prévu indiquant, en cas d'abaissement de la température ambiante jusqu'à une valeur inférieure à une 2^{ème} valeur limite, un virage de couleur, **caractérisé en ce que** le virage de couleur du 1^{er} thermo-indicateur (17) est irréversible, que le virage de couleur du 2^{ème} thermo-indicateur (18) est réversible et que le 2^{ème} thermo-indicateur (18) possède, en cas d'accroissement de la température ambiante jusqu'à une valeur dépassant une 3^{ème} valeur limite, de nouveau sa couleur d'origine, la 3^{ème} valeur limite étant supérieure ou égale à la 1^{ère} valeur limite.

2. Sachet d'expédition ou de sécurité selon la revendication 1, **caractérisé en ce que** la 1^{ère} valeur limite se situe dans la plage de + 40°C à +80°C.

3. Sachet d'expédition ou de sécurité selon la revendication 2, **caractérisé en ce que** la 1^{ère} valeur limite se situe dans la plage de +50°C à +70°C et notamment à +60°C.

4. Sachet d'expédition ou de sécurité selon l'une quelconque des revendications 1 à 3, **caractérisé en ce que** la 2^{ème} valeur limite se situe dans la plage de -5°C à -45°C.

5. Sachet d'expédition ou de sécurité selon la revendication 4, **caractérisé en ce que** la 2^{ème} valeur limite se situe dans la plage de -15°C à -35°C et notamment à -20°C.

6. Sachet d'expédition ou de sécurité selon l'une quelconque des revendications 1 à 5, **caractérisé en ce que** la 3^{ème} valeur limite se situe dans la plage de +50°C à +90°C.

7. Sachet d'expédition ou de sécurité selon la revendication 6, **caractérisé en ce que** la 3^{ème} valeur limite se situe dans la plage de +60°C à +80°C et notamment à +70°C.

8. Sachet d'expédition ou de sécurité selon l'une quelconque des revendications 1 à 7, **caractérisé en ce que** le 1^{er} thermo-indicateur (17) et/ou le 2^{ème} thermo-indicateur (18) est intégré dans la couche de colle (16).

9. Sachet d'expédition ou de sécurité selon l'une quelconque des revendications 1 à 8, **caractérisé en ce que** le 1^{er} thermo-indicateur (17) et/ou le 2^{ème} thermo-indicateur (18) est intégré dans la colle formant la couche de colle (16).

10. Sachet d'expédition ou de sécurité selon l'une quelconque des revendications 1 à 9, **caractérisé en ce que** l'élément de fermeture (21) est une bande de fermeture (15).

11. Sachet d'expédition ou de sécurité selon l'une quelconque des revendications 1 à 10, **caractérisé en ce que** l'élément de fermeture (21) fait partie d'un seul tenant du sachet d'expédition ou de sécurité.

12. Sachet d'expédition ou de sécurité selon l'une quelconque des revendications 1 à 10, **caractérisé en ce que** l'élément de fermeture (21) est un composant séparé.
